# DEMANDE DE BREVET EUROPEEN

(11) **EP 1 249 553 A1**
(43) Date de publication de la demande: **16.10.2002**
(21) Numéro de dépôt: 02447064.3
(22) Date de dépôt: 11.04.2002
(51) Int. Cl.: E04D 1/28, E04D 3/35

(54) **Plaquette de recouvrement insonorisée**

(30) Priorité: 13.04.2001 BE 200100257
(71) Demandeur: Honnay, Ernest, 5180 Spy (BE)
(72) Inventeur: Honnay, Ernest, 5180 Spy (BE)
(74) Mandataire: Quintelier, Claude

(57) **Abrégé**

Plaquette métallique ou plastique de recouvrement de murs ou de toitures comprenant, en au moins un endroit de sa surface interne, une couche de matière élastique agencée pour absorber l'énergie de vibration induite dans la plaque, laquelle matière est appliquée intimement à la surface interne de la plaque de recouvrement.

## Description

L'invention est relative à plaquette métallique ou plastique de recouvrement de murs ou de toitures.

L'emploi de plaquettes métalliques a donné lieu à de nombreuses applications dans le domaine du recouvrement mais reste néanmoins limité à certains types de bâtiments ne demandant pas un bon confort acoustique. En effet, ce type de plaque métallique ou plastique de recouvrement de toitures ou de murs présente le désavantage de produire beaucoup de bruit à la moindre vibration induite, par exemple, par des gouttes de pluie tombant sur la plaque, ce qui nuit au confort acoustique de l'édifice recouvert de cette façon.

La présente invention a donc pour but de remédier à problème de bruit.

A cette fin, une plaquette métallique ou plastique suivant l'invention est caractérisée en ce qu'elle est pourvue, en au moins un endroit de sa surface interne, d'une couche de matière élastique agencée pour absorber l'énergie de vibration induite dans la plaque, laquelle matière est appliquée intimement à la surface interne de la plaque de recouvrement.

Cette invention permet de diminuer de manière significative le bruit résultant de vibrations induites, entre autres, par les gouttes de pluie tombant sur la plaquette métallique grâce à l'application d'une matière élastique, absorbant ces vibrations non désirées, réparties sur la surface interne de la plaquette, ce qui permet d'étendre le champ d'application de ce type de recouvrement aux bâtiments demandant un plus grand confort acoustique.

Une forme de réalisation préférentielle de plaque insonorisée suivant l'invention est caractérisée en ce que la matière élastique comprend une armature, cette armature servant d'une part à homogénéiser la répartition de l'énergie vibratoire au sein du bitume et d'autre part à permettre une meilleure solidarité entre la couche de matière plastique et la surface de la plaque de recouvrement.

L'invention sera maintenant décrite plus en détails à l'aide des dessins qui reprennent des exemples de réalisation suivant l'invention.

Dans les dessins :
- la figure 1 illustre schématiquement une forme de réalisation de plaque désonorisée.
- La figure 2 illustre schématiquement une vue en coupe selon II-II' d'une plaque désonorisée suivant l'invention

Dans les dessins, une même référence a été attribuée à un même élément ou à un élément analogue.

Faisant référence aux figures 1 et 2, la plaque métallique ou plastique de recouvrement suivant l'invention comporte une couche de matière élastique 6 placée sur la surface interne de la plaque 10, de préférence au centre de celle-ci et s'étendant sur au moins une partie de sa surface, par exemple celle-ci couvrant de 20 à 30 % de la surface interne de la plaque. Cette matière élastique peut être par exemple une couche bitumineuse comme du SBS (styrène-butadiène-styrène) ou une couche en élastomère comme du caoutchouc. De plus, cette couche bitumineuse ou élastomèrique peut comprendre une armature 7 et est appliquée sur la plaque grâce à une matière adhésive 8.

Cette couche bitumineuse ou élastomèrique garantit une bonne absorption des ondes vibratoires induites dans la plaque. En effet, l'onde vibratoire qui se propage dans la plaquette transversalement rencontre la matière élastique qui absorbe en grande partie l'énergie vibratoire, réduisant de la même manière la propagation de l'onde vibratoire. L'armature, par exemple en fibre de verre, sert d'une part à homogénéiser la répartition de l'énergie vibratoire au sein du bitume et d'autre part à permettre une meilleure solidarité entre la couche bitumineuse ou élastomérique et la plaque de recouvrement. Cette couche bitumineuse ou élastomérique peut être recouverte d'une protection anti-feu 9 protégeant le bitume des flammes lors d'un incendie.

## Revendications

1. Plaquette métallique ou plastique de recouvrement de murs ou de toitures **caractérisée en ce qu'**elle est pourvue, en au moins un endroit de sa surface interne, d'une couche de matière élastique agencée pour absorber l'énergie de vibration induite dans la plaque, laquelle matière est appliquée intimement à la surface interne de la plaque de recouvrement.

2. Plaquette métallique ou plastique de recouvrement de murs ou de toitures selon la revendication 1, **caractérisée en ce que** la couche de matière élastique est formée par du bitume, en particulier du SBS styrène butadiène styrène.

3. Plaquette métallique ou plastique de recouvrement de murs ou de toitures selon la revendication 1, **caractérisée en ce que** la couche de matière élastique est formée par de l'élastomère, en particulier du caoutchouc.

4. Plaquette métallique ou plastique de recouvrement de murs ou de toitures selon l'une des revendications 1 à 3, **caractérisée en ce que** la couche de matière élastique est appliquée au centre de la surface interne de la plaquette.

5. Plaquette métallique ou plastique de recouvrement de murs ou de toitures selon l'une des revendications 1 à 4, **caractérisée en ce que** la couche de matière élastique comprend une armature.
